# EUROPÄISCHE PATENTSCHRIFT

(11) **EP 2 706 032 B1**
(45) Veröffentlichungstag und Bekanntmachung des Hinweises auf die Patenterteilung: **18.11.2015**
(21) Anmeldenummer: 13183659.5
(22) Anmeldetag: 10.09.2013
(51) Int. Cl.: B66C 1/34

(54) **Lastaufnahmevorrichtung, insbesondere Unterflasche für ein Hebezeug**
Load bearing device, in particular lower pulley block for a lifting device
Dispositif de réception de charge, en particulier moufle inférieure pour un appareil de levage

(30) Priorität: 11.09.2012 DE 102012108486
(43) Veröffentlichungstag der Anmeldung: 12.03.2014
(73) Patentinhaber: KoRo RIW GmbH, 58453 Witten (DE)
(72) Erfinder: Jendrny, Heinz, 42929 Wermelskirchen (DE)
(74) Vertreter: Michalski Hüttermann & Partner Patentanwälte mbB

(56) Entgegenhaltungen:
- EP-A2- 1 454 870
- DE-A1- 2 853 404
- DE-A1- 3 234 395

## Beschreibung

Die vorliegende Erfindung betrifft eine Lastaufnahmevorrichtung, insbesondere eine Unterflasche für ein Hebezeug, gemäß dem Gegenstand des unabhängigen Anspruchs 1 sowie einen Flaschenzug, insbesondere zur Verwendung an einem Kran, mit zumindest einer derartigen Lastaufnahmevorrichtung.

### Stand der Technik

Aus dem Stand der Technik sind Lastaufnahmevorrichtungen mit Lasthaken und Aufhängeeinheit bekannt, insbesondere Unterflaschen für Hebezeuge, und insbesondere zur Verwendung mit zumindest einem Seilzug. Dabei ist der Lasthaken mittels speziell dafür vorgesehener Lager um eine horizontale Achse und um eine vertikale Achse schwenk- bzw. drehbar. Eine solche Vorrichtung ist in Dokument EP 1 454 870 offenbart.

Eine mögliche Drehbewegung um die vertikale Achse ist zur Verhinderung hoher Scherkräfte in einem am Lasthaken angehängten Hebegeschirr beim Anheben einer Last wünschenswert. Andererseits ist eine starre Verbindung zwischen Lasthaken und Aufhängeeinheit vorteilhaft, wenn eine am Hebegeschirr angehängte Last positioniert werden soll, damit ungewollte Rotationsbewegungen der Last, die durch eine Drehbewegung des Lasthakens um die vertikale Achse ermöglicht wären, verhindert werden können.

Es ist daher eine Aufgabe der Erfindung, die oben genannten Anforderungen zu erfüllen und eine Lastaufnahmevorrichtung bereitzustellen, durch die ein Auftreten hohe Scherkräfte beim Anheben der Last verhindert und ein positionsgenaues Ablegen der Last ermöglicht ist.

### Offenbarung der Erfindung

Gegenstand der vorliegenden Erfindung ist eine Lastaufnahmevorrichtung, insbesondere eine Unterflasche für ein Hebezeug, und insbesondere zur Verwendung mit zumindest einem Seilzug, die einen Lasthaken, eine Traverse und eine Aufhängeeinheit zur Aufhängung der Lastaufnahmevorrichtung an zumindest einen Seilzug umfasst, wobei die Aufhängeeinheit erste Lager mit im Wesentlichen horizontal angeordneter Lagerachse zur Aufnahme der Traverse aufweist. Ferner weist die Aufhängeeinheit ein zweites Lager mit einer im Wesentlichen vertikal angeordneten Drehachse auf, um die der Lasthaken in einem betriebsbereiten Zustand drehbar gelagert ist.

Es wird vorgeschlagen, dass die Lastaufnahmevorrichtung eine Bremskupplung mit zumindest zwei Kupplungsteilen umfasst, die jeweils mindestens eine Anlagefläche aufweisen, wobei die Anlageflächen in zumindest einem Betriebszustand zur gegenseitigen Anlage kommen und die zwei Kupplungsteile an den Anlageflächen relativ zueinander reibungsüberwindend bewegbar sind, wobei das erste der beiden Kupplungsteile mit dem Lasthaken und das zweite der beiden Kupplungsteile mit der Aufhängeeinheit verbunden ist, zur kontrollierten Kopplung einer Drehbewegung des Lasthakens relativ zur Aufhängeeinheit um die vertikale Drehachse.

Bei einer geeigneten Auslegung der Bremskupplung kann dadurch erreicht werden, dass bei einem Positionieren einer Last eine mechanische Kopplung zwischen Lasthaken und Aufhängeeinheit vorteilhaft als eine starre Verbindung wirksam ist, und bei einem Anheben einer Last eine ausgleichende Drehbewegung zur Verhinderung eines Auftretens hoher Scherkräfte in einem Hebegeschirr ermöglicht ist.

Ferner wird vorgeschlagen, dass die Bremskupplung zumindest eine Verstellvorrichtung zur Verstellung einer Anpresskraft zwischen den relativ zueinander reibungsüberwindend beweglichen Kupplungsteilen aufweist, mittels der eine wirksame Bremsreibkraft zwischen den Kupplungsteilen einstellbar ist. Dadurch kann eine wirksame mechanische Kopplung zwischen Lasthaken und Aufhängeeinheit flexibel auf eine gewünschte Lastbewegungshandlung eingerichtet werden.

Wenn die Verstellvorrichtung zumindest zwischen einer Freigabestellung, in der die Drehbewegung des Lasthakens relativ zur Aufhängeeinheit freigegeben ist, und einer Haltestellung, bei der die Drehbewegung des Lasthakens relativ zur Aufhängeeinheit durch eine vorgegebene Bremsreibkraft gebremst ist, verbringbar ist, kann der beschriebene Vorteil auf besonders einfache Weise erreicht werden.

Besonders vorteilhaft umfasst die Verstellvorrichtung einen elektrischen Aktor zur Verstellung der Anpresskraft zwischen den relativ zueinander reibungsüberwindend beweglichen Kupplungsteilen. Dadurch kann die wirksame Bremsreibkraft zwischen den Kupplungsteilen zu jedem gewünschten Zeitpunkt der Lastbewegung und mittels Fernbedienung einstellbar ausgelegt werden. Beispielweise kann der elektrische Aktor von einem Elektromotor gebildet sein, der dazu vorgesehen ist, eine auf einer Mittelachse angeordnete Gewindespindel zu verstellen, die an einem Ende an einem der Kupplungsteile in einem Axiallager gelagert ist und auf der ein Gewindeelement formschlüssig angeordnet ist, dass starr mit dem anderen Kupplungsteil verbinden ist.

In einer besonders einfach realisierbaren, vorteilhaften Lösung ist die Verbringung der Verstellvorrichtung zwischen der Haltestellung und der Freigabestellung mittels des elektrischen Aktors betätigbar.

Zudem wird vorgeschlagen, dass die die relativ zueinander reibungsüberwindend beweglichen Kupplungsteile eine Mehrzahl von Anlageflächen aufweisen, die dazu vorgesehen sind, in dem zumindest einen Betriebszustand zur gegenseitigen Anlage zu gelangen. Dadurch kann durch eine vergrößerte Gesamtanlagefläche bei gleicher Flächenpressung, d.h. gleicher Materialbelastung, eine größere Normalkraft zwischen den Kupplungsteilen wirksam werden, wodurch in Verbindung mit der Reibung zwischen den Kupplungsteilen eine größere wirksame Bremsreibkraft erzielbar sein kann, was insbesondere bei schweren Lasten von Vorteil ist.

Mit besonderem Vorteil ist die Bremskupplung zumindest teilweise in einem von der Aufhängeeinheit gebildeten Schutzraum angeordnet. Dadurch kann ein mechanischer Schutz für die Bremskupplung bereitgestellt werden, die von der Aufhängeeinheit zumindest teilweise nach außen abgedeckt ist.

Ein weiteres Ziel der Erfindung ist die Bereitstellung eines Flaschenzugs, insbesondere zur Verwendung an einem Kran, der zumindest eine Lastaufnahmevorrichtung gemäß einer der beschriebenen weitergebildeten Ausführungsformen oder einer Kombination derselben umfasst.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigt
- Fig. 1:: ein Ausführungsbeispiel einer erfindungsgemäßen Lastaufnahmevorrichtung in einer seitlichen Ansicht,
- Fig. 2: die erfindungsgemäße Lastaufnahmevorrichtung gemäß Fig. 1 in einer Vorderansicht, und
- Fig. 3: eine Detailansicht der Bremskupplung der Lastaufnahmevorrichtung gemäß der Fig. 1.

### Beschreibung des Ausführungsbeispiels

In der Figur 1 ist eine Lastaufnahmevorrichtung, die von einer Unterflasche 10 für ein als Lastkran ausgebildetes Hebezeug (nicht gezeigt) gebildet ist, schematisch dargestellt. Die Lastaufnahmevorrichtung ist für eine Aufnahme von Lasten bis zu 80 t vorgesehen. Grundsätzlich kann die erfindungsgemäße Lastaufnahmevorrichtung aber auch für höhere Lasten als 80 t ausgelegt sein.

Die Lastaufnahmevorrichtung weist zur Aufhängung an einen Seilzug eine Aufhängeeinheit 12 auf. Die Aufhängeeinheit 12 umfasst zwei parallel beabstandete Grundplatten 14, 14' aus Eisen und eine Traverse 18 (Fig. 2). An jeder der Grundplatten 14, 14' ist ein von der jeweils anderen Grundplatte 14', 14 abgewandter Scheibenkasten 24, 24' angebracht, der einen Hohlraum zur Aufnahme von Seilscheiben 26 ausbildet. In jedem der Scheibenkästen 24, 24' sind zwei Seilscheiben 26 konzentrisch mit einer in einem betriebsbereiten Zustand horizontal ausgerichteten Welle 34 starr gekoppelt, deren Enden in jeweils einem als Drehlager ausgebildeten Lager 36, 36', die in einem oberen Bereich jeder der Grundplatten 14, 14' ausgebildet sind, mit fluchtenden, horizontalen Lagerachsen 38, 38' drehbar gelagert ist. Die Seilscheiben 26 weisen an ihrem äußeren Umfang jeweils eine umlaufende Rille 28 zur Aufnahme eines Hubseils auf, so dass im betriebsbereiten Zustand zwei Hubseile von oben in bekannter Weise mehrfach in den jeweiligen Scheibenkasten 24, 24' ein- und nach Umlauf um eine der Seilscheiben 26 nach oben aus dem Scheibenkasten 24, 24' austreten und derart den Seilzug bilden, mittels dessen die Unterflasche 10 mit einer Oberflasche (nicht dargestellt) einen Flaschenzug bildet und zur Ausführung einer Hebe- oder Senkbewegung durch eine Verstellung des Hubseils verbunden ist.

Die Lastaufnahmevorrichtung umfasst ferner einen als Doppelhaken ausgeführten Lasthaken 30, an dem zwischen den Hakenspitzen ein nach oben gerichteter, im Wesentlichen zylindrischer Lasthakenschaft 32 einstückig angeformt ist. Im betriebsbereiten Zustand ist der Lasthakenschaft 32 in bekannter Weise durch ein Durchgangsloch 22 der Traverse 18 der Aufhängeeinheit 12 geführt. Die Traverse 18 weist seitlich horizontal ausgerichtete Lagerbolzen 20, 20' auf. Die Aufhängeeinheit 12 umfasst ferner in einem den Scheibenkästen 24, 24' abgewandten, unteren Bereich der Grundplatten 14, 14' erste Lager 40, 40' mit im Wesentlichen horizontal angeordneten, fluchtenden Lagerachsen 42, 42'. Im betriebsbereiten Zustand sind die Lagerbolzen 20, 20' der Traverse 18 in den ersten Lagern 40, 40' der Aufhängeeinheit 12 gelagert.

Das dem Lasthaken 30 abgewandte Ende des Lasthakenschafts 32 ist im betriebsbereiten Zustand in bekannter Weise mit einer Hakenmutter versehen.

An einer Oberseite der Traverse 18 ist die Aufhängeeinheit 12 in bekannter Weise mit einem als Wälzlager ausgebildeten zweiten Lager (nicht dargestellt) mit einer im Wesentlichen vertikal angeordneten Drehachse 44 ausgestattet, um die der Lasthaken 30 mittels eines Axiallagers an einer Unterseite (nicht dargestellt) der Hakenmutter im betriebsbereiten Zustand drehbar gelagert ist.

Weiterhin weist die Lastaufnahmevorrichtung eine Bremskupplung 46 mit zwei Kupplungsteilen 48, 50 auf (Fig. 3). Das erste Kupplungsteil 48 der beiden Kupplungsteile 48, 50 ist im betriebsbereiten Zustand starr mit der Hakenmutter und damit auch starr mit dem Lasthaken 30 verbunden und umfasst an einem dem Lasthakenschaft 32 abgewandten Ende eine Mehrzahl von ersten, in Kreisringform ausgebildeten Anlageflächen 52. Die ersten Anlageflächen 52 weisen einen durch eine geeignete Oberflächenbehandlung erhöhten Gleit- und Haftreibungskoeffizienten auf.

Das zweite Kupplungsteil 50 der beiden Kupplungsteile 48, 50 umfasst eine Mehrzahl von zweiten, in Kreisringform ausgebildeten Anlageflächen 54, die ebenfalls einen durch eine geeignete Oberflächenbehandlung erhöhten Gleitund Haftreibungskoeffizienten aufweisen. Die ersten Anlageflächen 52 und die zweiten Anlageflächen 54 sind dazu vorgesehen, zur kontrollierten Kopplung einer Drehbewegung des Lasthakens 30 relativ zur Aufhängeeinheit 12 um die vertikale Drehachse 44 zumindest in einem Betriebszustand zur gegenseitigen Anlage zu kommen. Die zwei Kupplungsteile 48, 50 sind an den ersten und zweiten Anlageflächen 52, 54 relativ zueinander reibungsüberwindend bewegbar. Dabei ist eine Bewegbarkeit der beiden Kupplungsteile 48, 50 von einer zwischen den ersten Anlageflächen 52 und den zweiten Anlageflächen 54 senkrecht wirkenden Normalkraft in Form einer Anpresskraft und einem Reibungskoeffizienten abhängig, der durch die Gleit- und Haftreibungskoeffizienten der ersten Anlageflächen 52 und der zweiten Anlageflächen 54 bestimmt ist.

Zur Verstellung der Anpresskraft zwischen den relativ zueinander reibungsüberwindend beweglichen Kupplungsteilen 48, 50 weist die Bremskupplung 46 eine Verstellvorrichtung 56 auf. Dadurch ist eine wirksame Bremsreibkraft zwischen den Kupplungsteilen 48, 50 einstellbar, wie im Folgenden erläutert wird.

Die Verstellvorrichtung 56 umfasst einen elektrischen Aktor 58 zur Verstellung der relativen Position der Kupplungsteile 48, 50. Der elektrische Aktor 58 ist von einem Elektromotor gebildet, der lösbar fest zwischen den Grundplatten 14, 14' befestigt und dazu vorgesehen ist, bei einer Aktivierung ein zentrales, konzentrisch zur vertikalen Drehachse 44 an einer Unterseite des Elektromotors angeordnetes und mit einem Innengewinde versehenes Gewindeelement 60 in eine Drehung zu versetzen. An dem zweiten Kupplungsteil 50 ist an der dem Elektromotor zugewandten Oberseite ein zylindrischer Zapfen 62 angeformt, der mit einem Außengewinde ausgestattet ist, das sich im betriebsbereiten Zustand im formschlüssigen Eingriff mit dem korrespondierenden Innengewinde des Gewindeelements 60 befindet, so dass bei der Aktivierung des mit zwei Drehrichtungen ausgestatteten Elektromotors eine Änderung einer relativen Position der ersten Anlageflächen 52 und der zweiten Anlageflächen 54 und somit der beiden Kupplungsteile 48, 50 zueinander in beide Richtungen ermöglicht ist. Durch eine nicht dargestellte Federbelastung zwischen einer Oberseite des zweiten Kopplungsteils 50 und der Unterseite des Aktors 58 ist eine unerwünschte Drehung des zweiten Kupplungsteils 50 um die vertikale Drehachse 44 bei Betätigung des Aktors 58 verhindert.

Das zweite Kupplungsteil 50 ist im betriebsbereiten Zustand mittels des Elektromotors mit den Grundplatten 14, 14' und somit mit der Aufhängeeinheit 12 verbunden.

In einem ersten Betriebszustand, in dem die ersten Anlageflächen 52 und die zweiten Anlageflächen 54 sich nicht in gegenseitiger Anlage befinden, sondern vielmehr beabstandet sind, wie in der Fig. 3 dargestellt, ist die Kopplung der Drehbewegung des Lasthakens 30 relativ zur Aufhängeeinheit 12 freigegeben. In diesem ersten Betriebszustand, der einer Freigabestellung der Verstellvorrichtung 56 entspricht, ist der Lasthaken 30 relativ zur Aufhängeeinheit 12 um die vertikale Drehachse 44 frei drehbar. Die Freigabestellung ist vorteilhaft einsetzbar beim Anheben einer Last, um durch eine ausgleichende Drehbewegung des Lasthakens 30 um die vertikale Drehachse 44 ein Auftreten hoher Scherkräfte zu verhindern.

In einem weiteren, zweiten Betriebszustand, in dem die ersten Anlageflächen 52 und die zweiten Anlageflächen 54 sich in gegenseitiger Anlage befinden und zwischen den ersten Anlageflächen 52 und den zweiten Anlageflächen 54 eine vorgegebene maximale Anpresskraft wirkt, ist die Drehbewegung des Lasthakens 30 relativ zur Aufhängeeinheit 12 durch eine vorgegebene Bremsreibkraft gebremst. Dieser zweite Betriebszustand entspricht einer Haltestellung der Verstellvorrichtung 56, in der die Drehbewegung des Lasthakens 30 um die vertikale Drehachse 44 mit einer vorgegebenen maximalen Bremsreibkraft gebremst ist. Die Haltestellung ist vorteilhaft einsetzbar bei einem Positionieren einer Last, wenn eine mechanische Kopplung zwischen Lasthaken 30 und Aufhängeeinheit 12 gewünscht ist, die als eine starre Verbindung wirksam ist.

Mittels des elektrischen Aktors 58 ist die Verstellvorrichtung 56 zwischen der Freigabestellung und der Haltestellung reversibel verbringbar. Des Weiteren sind durch Betätigung des Aktors 58 und somit der Verstellvorrichtung 56 auch beliebige Zwischenwerte für die Bremsreibkraft zwischen einer Bremsreibkraft nahe Null in der Freigabestellung der Verstellvorrichtung 56 und der maximalen Bremsreibkraft in der Haltestellung der Verstellvorrichtung 56 einstellbar.

Dadurch, dass die Bremskupplung 46 weitgehend mit ihren Hauptteilen in einem von den beabstandeten Grundplatten 14, 14' der Aufhängeeinheit 12 gebildeten Schutzraum 16 angeordnet ist, kann ein mechanischer Schutz für die Bremskupplung 46 bereitgestellt werden.

### Liste der Bezugszeichen

- 10: Unterflasche
- 12: Aufhängeeinheit
- 14: Grundplatte
- 16: Schutzraum
- 18: Traverse
- 20: Lagerbolzen (Traverse)
- 22: Durchgangsloch
- 24: Scheibenkasten
- 26: Seilscheibe
- 28: Rille
- 30: Lasthaken
- 32: Lasthakenschaft
- 34: Welle
- 36: Lager (oberes Dreh-)
- 38: Lagerachse (oben)
- 40: Lager (unten)
- 42: Lagerachse (unten)
- 44: vertikale Drehachse
- 46: Bremskupplung
- 48: erstes Kupplungsteil
- 50: zweites Kupplungsteil
- 52: erste Anlageflächen
- 54: zweite Anlageflächen
- 56: Verstellvorrichtung
- 58: Aktor
- 60: Gewindeelement
- 62: Zapfen

## Patentansprüche

1. Lastaufnahmevorrichtung, insbesondere Unterflasche (10) für ein Hebezeug, und insbesondere zur Verwendung mit zumindest einem Seilzug, umfassend:
- einen Lasthaken (30),
- eine Traverse (18),
- eine Aufhängeeinheit (12) zur Aufhängung der Lastaufnahmevorrichtung an zumindest einen Seilzug,
wobei die Aufhängeeinheit (12) erste Lager (40) mit im Wesentlichen horizontal angeordneter Lagerachse (42) zur Aufnahme der Traverse (18) aufweist,
und wobei die Aufhängeeinheit (12) ein zweites Lager mit einer im Wesentlichen vertikal angeordneten Drehachse (44) aufweist, um die der Lasthaken (30) in einem betriebsbereiten Zustand drehbar gelagert ist, **gekennzeichnet durch**
eine Bremskupplung (46) mit zumindest zwei Kupplungsteilen (48, 50), die jeweils mindestens eine Anlagefläche (52, 54) umfassen, wobei die Anlageflächen (52, 54) in zumindest einem Betriebszustand zur gegenseitigen Anlage kommen und die zwei Kupplungsteile (48, 50) an den Anlageflächen (52, 54) relativ zueinander reibungsüberwindend bewegbar sind, wobei das erste der beiden Kupplungsteile (48) mit dem Lasthaken (30) und das zweite der beiden Kupplungsteile (50) mit der Aufhängeeinheit (12) verbunden ist, zur kontrollierten Kopplung einer Drehbewegung des Lasthakens (30) relativ zur Aufhängeeinheit (12) um die vertikale Drehachse (44).

2. Lastaufnahmevorrichtung nach Anspruch 1, **dadurch gekennzeichnet, dass** die Bremskupplung (46) zumindest eine Verstellvorrichtung (56) zur Verstellung einer Anpresskraft zwischen den relativ zueinander reibungsüberwindend beweglichen Kupplungsteilen (48, 50) aufweist, mittels der eine wirksame Bremsreibkraft zwischen den Kupplungsteilen (48, 50) einstellbar ist.

3. Lastaufnahmevorrichtung nach Anspruch 1 oder 2, **dadurch gekennzeichnet, dass** die Verstellvorrichtung (56) zumindest zwischen einer Freigabestellung, in der die Drehbewegung des Lasthakens (30) relativ zur Aufhängeeinheit (12) freigegeben ist, und einer Haltestellung, bei der die Drehbewegung des Lasthakens (30) relativ zur Aufhängeeinheit (12) durch eine vorgegebene Bremsreibkraft gebremst ist, verbringbar ist.

4. Lastaufnahmevorrichtung zumindest nach einem der vorhergehenden Ansprüche, **dadurch gekennzeichnet, dass** die Verstellvorrichtung (56) einen elektrischen Aktor (58) zur Verstellung der relativen Position der Kupplungsteile (48, 50) zueinander umfasst.

5. Lastaufnahmevorrichtung zumindest nach Anspruch 4, **dadurch gekennzeichnet, dass** die Verbringung der Verstellvorrichtung (56) zwischen der Haltestellung und der Freigabestellung mittels des elektrischen Aktors (58) betätigbar ist.

6. Lastaufnahmevorrichtung nach einem der vorhergehenden Ansprüche, **dadurch gekennzeichnet, dass** die relativ zueinander reibungsüberwindend beweglichen Kupplungsteile (48, 50) eine Mehrzahl von Anlageflächen (52, 54) aufweisen, die dazu vorgesehen sind, in dem zumindest einen Betriebszustand zur gegenseitigen Anlage zu gelangen.

7. Lastaufnahmevorrichtung nach einem der vorhergehenden Ansprüche, **dadurch gekennzeichnet, dass** die Bremskupplung (46) zumindest teilweise in einem von der Aufhängeeinheit (12) gebildeten Schutzraum (16) angeordnet ist.

8. Flaschenzug, insbesondere zur Verwendung an einem Kran, mit zumindest einer Lastaufnahmevorrichtung nach einem der vorhergehenden Ansprüche.

## Claims

1. Load-bearing apparatus, in particular hook block (10) for a hoist, and in particular for use with at least one cable pull, comprising:
- a load hook (30),
- a crossmember (18),
- a suspension unit (12) for suspending the load-bearing apparatus on at least one cable pull, wherein the suspension unit (12) has first bearings (40), with an essentially horizontally arranged bearing axis (42), for accommodating the crossmember (18),
and wherein the suspension unit (12) has a second bearing, with an essentially vertically arranged axis of rotation (44), about which the load hook (30) is mounted in a rotatable manner in a ready-to-operate state,
**characterized by**
a brake coupling (46) with at least two coupling parts (48, 50), which each comprise at least one abutment surface (52, 54), wherein the abutment surfaces (52, 54), in at least one operating state, end up in abutment against one another and the two coupling parts (48, 50) can be moved relative to one another along the abutment surfaces (52, 54) so as to overcome friction, wherein the first of the two coupling parts (48) is connected to the load hook (30), and the second of the two coupling parts (50) is connected to the suspension unit (12), for controlled coupling of a rotary movement of the load hook (30) relative to the suspension unit (12) about the vertical axis of rotation (44).

2. Load-bearing apparatus according to Claim 1, **characterized in that** the brake coupling (46) has at least one adjusting apparatus (56) which is intended for adjusting a contact-pressure force between the coupling parts (48, 50), movable relative to one another so as to overcome friction, and by means of which it is possible to adjust a frictional braking force active between the coupling parts (48, 50).

3. Load-bearing apparatus according to Claim 1 or 2, **characterized in that** the adjusting apparatus (56) can be displaced at least between a release position, in which the rotary movement of the load hook (30) relative to the suspension unit (12) is released, and a retaining position, in which the rotary movement of the load hook (30) relative to the suspension unit (12) is braked by a predetermined frictional braking force.

4. Load-bearing apparatus at least according to one of the preceding claims, **characterized in that** the adjusting apparatus (56) comprises an electric actuator (58) for adjusting the position of the coupling parts (48, 50) relative to one another.

5. Load-bearing apparatus at least according to Claim 4, **characterized in that** the electric actuator (58) can be used to actuate displacement of the adjusting apparatus (56) between the retaining position and the release position.

6. Load-bearing apparatus according to one of the preceding claims, **characterized in that** the coupling parts (48, 50), movable relative to one another so as to overcome friction, have a plurality of abutment surfaces (52, 54), which are provided in order to achieve mutual abutment in the at least one operating state.

7. Load-bearing apparatus according to one of the preceding claims, **characterized in that** the brake coupling (46) is arranged, at least in part, in a protective space (16) formed by the suspension unit (12).

8. Pulley, in particular for use on a crane, having at least one load-bearing apparatus according to one of the preceding claims.

## Revendications

1. Dispositif de réception de charge, en particulier moufle inférieur (10) pour un appareil de levage, et à utiliser en particulier avec au moins une commande par câble, comprenant:
- un crochet de charge (30),
- une traverse (18),
- une unité de suspension (12) pour la suspension du dispositif de réception de charge à au moins une commande par câble,
dans lequel l'unité de suspension (12) présente des premiers paliers (40) avec un axe de palier (42) disposé essentiellement horizontalement pour la réception de la traverse (18),
et dans lequel l'unité de suspension (12) présente un deuxième palier avec un axe de rotation (44) disposé essentiellement verticalement, autour duquel le crochet de charge (30) est monté de façon rotative dans un état prêt à fonctionner,
**caractérisé par**
un accouplement de frein (46) avec au moins deux parties d'accouplement (48, 50), qui comprennent chacune au moins une face d'appui (52, 54), dans lequel les faces d'appui (52, 54) viennent en appui mutuel dans au moins un état de fonctionnement et les deux parties d'accouplement (48, 50) sont mobiles l'une par rapport à l'autre en surmontant le frottement sur les faces d'appui (52, 54), dans lequel la première des deux parties d'accouplement (48) est reliée au crochet de charge (30) et la deuxième des deux parties d'accouplement (50) est reliée à l'unité de suspension (12), pour l'accouplement contrôlé d'un mouvement de rotation du crochet de charge (30) par rapport à l'unité de suspension (12) autour de l'axe de rotation vertical (44).

2. Dispositif de réception de charge selon la revendication 1, **caractérisé en ce que** l'accouplement de frein (46) présente au moins un dispositif de réglage (56) pour le réglage d'une force d'application entre les parties d'accouplement (48, 50) mobiles l'une par rapport à l'autre en surmontant le frottement, au moyen duquel une force de frottement de freinage efficace peut être réglée entre les parties d'accouplement (48, 50).

3. Dispositif de réception de charge selon la revendication 1 ou 2, **caractérisé en ce que** le dispositif de réglage (56) peut être déplacé au moins entre une position de libération, dans laquelle le mouvement de rotation du crochet de charge (30) par rapport à l'unité de suspension (12) est libéré, et une position de maintien, dans laquelle le mouvement de rotation du crochet de charge (30) par rapport à l'unité de suspension (12) est freiné par une force de frottement de freinage prédéterminée.

4. Dispositif de réception de charge selon au moins une des revendications précédentes, **caractérisé en ce que** le dispositif de réglage (56) comprend un actionneur électrique (58) pour le réglage de la position relative des parties d'accouplement (48, 50) l'une par rapport à l'autre.

5. Dispositif de réception de charge au moins selon la revendication 4, **caractérisé en ce que** le déplacement du dispositif de réglage (56) entre la position de maintien et la position de libération peut être actionné au moyen de l'actionneur électrique (58).

6. Dispositif de réception de charge selon l'une quelconque des revendications précédentes, **caractérisé en ce que** les parties d'accouplement (48, 50) mobiles l'une par rapport à l'autre en surmontant le frottement présentent une multiplicité de faces d'appui (52, 54), qui sont prévues pour venir en appui mutuel dans ledit au moins un état de fonctionnement.

7. Dispositif de réception de charge selon l'une quelconque des revendications précédentes, **caractérisé en ce que** l'accouplement de frein (46) est disposé au moins en partie dans une chambre de protection (16) formée par l'unité de suspension (12).

8. Moufle, en particulier à utiliser avec une grue, avec au moins un dispositif de réception de charge selon l'une quelconque des revendications précédentes.
